# EUROPÄISCHE PATENTSCHRIFT

(11) **EP 2 460 965 B1**
(45) Veröffentlichungstag und Bekanntmachung des Hinweises auf die Patenterteilung: **18.09.2013**
(21) Anmeldenummer: 11189153.7
(22) Anmeldetag: 15.11.2011
(51) Int. Cl.: E05D 11/08, E05D 11/10, A47B 27/00

(54) **Gebremstes Lager sowie Möbelstück, insbesondere Klapptisch**
Braked bearing and item of furniture, in particular fold-up table
Palier freiné et mobilier, notamment table pliante

(30) Priorität: 02.12.2010 DE 102010062318
(43) Veröffentlichungstag der Anmeldung: 06.06.2012
(73) Patentinhaber: Sedus Stoll AG, 79761 Waldshut (DE)
(72) Erfinder: Buntru, Kurt, 79780 Stühllingen (DE); Maier, Peter, 79737 Herrischried (DE)
(74) Vertreter: Isarpatent

(56) Entgegenhaltungen:
- EP-A2- 0 255 879
- DE-U1-202009 015 725
- GB-A- 603 414

## Beschreibung

### TECHNISCHES GEBIET

Die Erfindung betrifft ein gebremstes Lager, insbesondere für ein Möbelstück, sowie ein Möbelstück, insbesondere einen Klapptisch.

### STAND DER TECHNIK

Die Deutsche Gebrauchsmusterschrift DE 20 2009 015 725 U1 beschreibt ein Scharnier mit zwei ineinander laufenden hülsenartigen Scharnierelementen, wobei das innen laufende Scharnierelement einen freigeschnittenen, federnden Hülsenwandabschnitt aufweist, welcher mit einem außenseitig vorstehenden Brems- oder Rastelement versehen ist.

Gebremste Lager zur Dämpfung einer Schwenk- oder Drehbewegung zwischen zwei Komponenten sind der Anmelderin zudem intern bekannt. Ein solches gebremstes Lager weist beispielsweise eine Buchse auf, welche einen Zapfen drehbar gelagert aufnimmt. Der Durchmesser des Zapfens ist dabei derart bemessen, dass dieser mit der Buchse in reibendem Kontakt steht. Bei einer Drehbewegung des Zapfens in der Buchse wird diese aufgrund der Reibung abgebremst.

Bei dem vorstehend beschriebenen Ansatz hat es sich als nachteilig herausgestellt, dass die erzeugte Reibung und damit auch die entsprechende Bremskraft, welche auf den Zapfen bei einem Drehen desselben wirken, konstant sind. Dies ist gerade im Hinblick auf eine Tischplatte eines Klapptisches, welche aus ihrer vertikalen Stellung in ihre horizontale Stellung verschwenkt und dabei abgebremst werden soll, ungünstig. Denn hier soll zum Ende der Schwenkbewegung der Tischplatte eine maximale Bremswirkung erzielt werden, um einen möglichst geräuschlosen Anschlag der Tischplatte an einem Tischgestell des Klapptisches zu gewährleisten.

### DARSTELLUNG DER ERFINDUNG

Erfindungsgemäß wird diese Aufgabe durch ein gebremstes Lager mit den Merkmalen des Patentanspruchs 1 sowie durch ein Möbelstück mit den Merkmalen des Patentanspruchs 6 gelöst.

### Demgemäß ist vorgesehen:

Ein gebremstes Lager, insbesondere für ein Möbelstück, mit den Merkmalen des Patenanspruchs 1.

Weiterhin ein Möbelstück, insbesondere ein Klapptisch, welcher das erfindungsgemäße Lager aufweist.

Die der vorliegenden Erfindung zugrunde liegende Idee besteht darin, ein komprimierbares Bremselement vorzusehen, welches mit einem Zapfen des Lagers drehfest verbunden ist, wobei der Zapfen und eine Buchse des Lagers eine erste Stellung, in welcher das Bremselement im Wesentlichen entspannt ist, und eine zweite Stellung zueinander aufweisen, in welcher das Bremselement im Wesentlichen komprimiert gegen die Buchse für ein Erzeugen einer Reibkraft anliegt. Somit ist die von dem Lager erzeugte Bremskraft bzw. das erzeugte Bremsmoment nicht konstant, sondern von der Stellung des Zapfens und der Buchse zueinander abhängig. Dadurch wird es möglich, dass bei einem Klapptisch, welcher das Lager aufweist, dessen Tischplatte sanft und damit geräuscharm an einem Anschlag an einem Tisch-gestell des Klapptisches anschlägt, wenn die Tischplatte in ihrer horizontalen Stellung angelangt.

Aus den Unteransprüchen ergeben sich vorteilhafte Ausgestaltungen der vorliegenden Erfindung.

Von "im Wesentlichen entspannt" soll auch ein Zustand des Bremselements umfasst sein, in welchem dieses zwar gegen die Buchse anliegt, jedoch keine nennenswerte Reibkraft erzeugt. Weiterhin soll von "im Wesentlichen komprimiert" auch ein Zustand des Bremselements umfasst sein, in welchem dieses nur teilweise komprimiert ist, jedoch eine nennenswerte Reibkraft erzeugt.

Gemäß einer Ausgestaltung des erfindungsgemäßen Lagers weist der Zapfen eine Ausnehmung an seinem Umfang auf, welche das Bremselement aufnimmt. Dadurch kann das Bremselement einfach und zumindest formschlüssig an dem Zapfen gehalten werden, um die drehfeste Verbindung zwischen dem Bremselement und dem Zapfen vorzusehen.

Gemäß einer weiteren Ausgestaltung des erfindungsgemäßen Lagers erstreckt sich die Ausnehmung entlang der Mittelachse des Zapfens in diesem. Dadurch kann ein vergleichsweise großer Kontaktbereich zwischen dem Bremselement und der Buchse bereitgestellt werden. Dies wirkt sich wiederum positiv auf die erzeugbare Reibkraft bzw. das von dem Lager erzeugbare Bremsmoment aus.

Gemäß dem erfindungsgemäßen Lager ist die Ausnehmung als eine bezogen auf die Mittelachse des Zapfens exzentrische Bohrung ausgebildet. Eine solche Ausnehmung lässt sich einfach erzeugen. Gemäß dem erfindungsgemäßen Lager weist die Buchse eine Ausnehmung auf, in welcher das Bremselement in der ersten Stellung angeordnet ist. Die Ausnehmung gewährt dem Bremselement also Raum, so dass sich dieses entspannen kann.

Gemäß dem erfindungsgemäßen Lager weist die Buchse eine Gleitfläche auf, welche sich an die Ausnehmung anschließt und den Zapfen lagert, wobei das Bremselement in der zweiten Stellung gegen die Gleitfläche komprimiert anliegt. Bewegt sich das Bremselement entlang der Gleitfläche in die Ausnehmung hinein (mittels Drehens des Zapfens und der Buchse relativ zueinander zwischen deren erster und zweiter Stellung), so verändert sich die Reibkraft von maximal (Bremselement in Kontakt mit der Gleitfläche) zu minimal bzw. Null (Bremselement ist entspannt und in der Ausnehmung angeordnet).

Gemäß einer weiteren Ausgestaltung des erfindungsgemäßen Lagers bilden die Gleitfläche und die Ausnehmung entlang der Mittelachse des Zapfens gesehen in etwa eine Birnenform aus. Die Birnenform kann geometrisch wie folgt beschrieben werden: Die Gleitfläche weist entlang der Mittelachse des Zapfens gesehen eine erste Teilkreisform mit einem ersten Durchmesser auf. Die Ausnehmung weist in Längsrichtung des Zapfens gesehen eine zweite Teilkreisform mit einem zweiten Durchmesser auf. Der erste und der zweite Teilkreis schließen jeweils an ihren Enden mittels eines gerundeten Übergangs einander an. Der zweite Durchmesser ist kleiner als der erste Durchmesser ausgebildet.

Gemäß einer weiteren Ausgestaltung des erfindungsgemäßen Lagers ist das Bremselement als Vollzylinder und/oder aus Polyurethan ausgebildet. Ein solches Bremselement lässt sich einfach herstellen und installieren. Darüber hinaus erzeugt ein solches Bremselement die gewünschte Reibkraft und damit das gewünschte Bremsmoment.

Gemäß einer Ausgestaltung des erfindungsgemäßen Klapptisches ist eine Tischplatte mittels des wenigstens einen Lagers an einem Tischgestell zwischen einer vertikalen Stellung und einer horizontalen Stellung derselben verschwenkbar gelagert angebracht, wobei sich der Zapfen und die Buchse in der vertikalen Stellung der Tischplatte in ihrer ersten Stellung und in der horizontalen Stellung der Tischplatte in ihrer zweiten Stellung zueinander befinden, so dass ein Verschwenken der Tischplatte aus ihrer vertikalen Stellung in ihre horizontale Stellung abgebremst wird. Dadurch kann erreicht werden, dass die Tischplatte nahezu geräuschlos in ihre horizontale Stellung gelangt.

### INHALTSANGABE DER ZEICHNUNG

Die Erfindung wird nachfolgend anhand der in den Figuren der Zeichnung angegebenen Ausführungsbeispiele näher beschrieben.

Es zeigen:
- Fig. 1: in einer perspektivischen Ansicht und lediglich teilweise einen Klapptisch gemäß einem Ausführungsbeispiel der vorliegenden Erfindung;
- Fig. 2: eine Explosionsansicht A aus Figur 1, wobei das erfindungsgemäße Lager samt weiterer Komponenten des Klapptisches zu sehen sind;
- Fig. 3: eine Ansicht B aus Figur 2 von schräg unten;
- Fig. 4: das Lager aus Figur 2 in einer Schnittansicht C-C aus Figur 5, wobei eine Tischplatte des Klapptisches in ihrer horizontalen Stellung angeordnet ist;
- Fig. 5: einen Schnitt D-D aus Figur 4; und
- Fig. 6: die Ansicht aus Figur 4, wobei die Tischplatte des Klapptisches in ihrer vertikalen Stellung angeordnet ist.

In allen Figuren der Zeichnung sind gleiche oder funktionsgleiche Elemente - sofern nichts anderes angegeben ist - mit denselben Bezugszeichen versehen worden.

### BESCHREIBUNG VON AUSFÜHRUNGSBEISPIELEN

Figur 1 zeigt perspektivisch einen Klapptisch 1 gemäß einem Ausführungsbeispiel der vorliegenden Erfindung. Der Klapptisch 1 ist bezüglich einer Symmetrielinie 2 symmetrisch ausgebildet.

Der Klapptisch 1 weist eine Tischplatte 3 und ein Tischgestell 4 auf. Die Tischplatte 3 ist an dem Tischgestell 4 mittels zwei Lagern 5 schwenkbar angelenkt. Das linke Lager 5 ist in Figur 1 teilweise zu sehen und in den Figuren 2-6 näher dargestellt. Das rechte Lager 5 liegt außerhalb des dargestellten Bereichs und ist identisch zu dem linken Lager 5 aufgebaut.

Die in Figur 1 dargestellte Stellung der Tischplatte 3 entspricht einer zwischenstellung derselben zwischen ihrer vertikalen Stellung und deren horizontalen Stellung. Dagegen zeigt Figur 4 die Tischplatte 3 in ihrer horizontalen Stellung, während Figur 6 die Tischplatte 3 in ihrer vertikalen Stellung zeigt.

Das Lager 5 bremst ein Verschwenken der Tischplatte 3 ab, wenn diese, wie durch den Pfeil in Figur 1 angedeutet, aus ihrer horizontalen Stellung in ihre vertikale Verstellung verschwenkt wird, um ein Anschlagen der Tischplatte 3 an dem Tischgestell 4 möglichst geräuscharm vorzusehen. Das Verschwenken der Tischplatte 3 aus ihrer horizontalen in ihre vertikale Stellung wird durch eine Bedienerperson lediglich angestoßen, woraufhin die Tischplatte 3 selbständig unter Einwirkung der Schwerkraft aus ihrer dann geringfügig ausgelenkten Stellung in ihre horizontale Stellung verschwenkt.

Figur 2 zeigt eine Explosionsansicht A aus Figur 1.

An dem Tischgestell 4, insbesondere einem Eckverbinder 6 zum Verbinden von horizontalen Profilen 7 (siehe auch Fig. 1) mit vertikalen Profilen 8 des Tischgestells 4, ist ein Zapfen 12 des Lagers 5 angebracht, insbesondere einstückig angeformt. Das Lager 5 weist weiterhin eine Buchse 13 auf, welche fest an der Tischplatte 3 angebracht ist. Beispielsweise kann die Buchse 13 in einem Tragprofil 14 der Tischplatte 3 integriert sein. Mit "integriert" ist hier gemeint, dass sich die Buchse 13 in das Tragprofil 14 hineinerstreckt. Die Buchse 13 nimmt den Zapfen 12 drehbar gelagert auf, wie dies anhand der Figuren 4-6 zu erkennen ist.

Das Lager 5 weist weiterhin ein elastisch komprimierbares Bremselement 15 auf. Das Bremselement 15 ist beispielsweise als Vollzylinder aus Polyurethan ausgebildet. Das Bremselement 15 ist mit dem zapfen 12 drehfest verbunden.

Figur 3 zeigt eine Ansicht B aus Figur 2 von schräg unten.

Anhand von Figur 3 lässt sich erkennen, dass der Zapfen 12 an seiner Unterseite (dem Erdboden zugewandt) eine Ausnehmung 16 aufweist. Die Ausnehmung 16 nimmt das Bremselement 15 auf, wobei Letzteres in Fig. 3 nicht dargestellt ist. Die Ausnehmung 16 erstreckt sich entlang einer Zapfenmittelachse 17.

Die Ausnehmung 16 ist als eine Bohrung ausgebildet. Die Bohrung 16 ist entlang der Zapfenmittelachse 17 gesehen exzentrisch bezogen auf diese angeordnet. Dadurch ergibt sich ein im Wesentlichen sichelförmiger Querschnitt 21 für den Zapfen 12. Ist das Bremselement 15 also in der Ausnehmung 16 angeordnet, so erstreckt sich dieses radial, das heißt senkrecht zur Zapfenmittelachse 17, über den Umfang 22 des Zapfens 12 hinaus.

Figur 4 zeigt das Lager 5 aus Figur 2 samt der weiteren dort dargestellten Komponenten im zusammengesetzten Zustand in einer Schnittansicht C-C aus Figur 5. Figur 5 zeigt wiederum eine Schnittansicht D-D aus Figur 4.

In den Figuren 2 und 4 ist die Ausgestaltung der Buchse 13 zu erkennen. Die Buchse 13 weist eine Ausnehmung 23 auf, welche sich an eine Gleitfläche 24 der Buchse 13 anschließt. Die Ausnehmung 23 dient dazu, das Bremselement 15 aufzunehmen, wie nachfolgend noch näher erläutert wird, während die Gleitfläche 24 den Zapfen 12 umgreift, sodass die Tischplatte 3 auf diesem drehbar gelagert ist. Die Ausnehmung 23 und die Gleitfläche 24 bilden entlang der Zapfenmittelachse 17 gesehen, siehe Figur 4, in etwa eine Birnenform aus.

Figur 6 entspricht der Darstellung aus Figur 4, jedoch ist die Tischplatte in Figur 6 in ihrer vertikalen Stellung angeordnet.

Der Zapfen 12 und die Buchse 13 weisen eine erste Stellung zueinander auf, in welcher das Bremselement 15 entspannt ist. In dieser ersten Stellung greift das Bremselement 15 in die Ausnehmung 23 ein bzw. liegt dieser gegenüber, so dass sich das Bremselement 15 im Wesentlichen nach Belieben ausdehnen kann. Diese erste Stellung des Zapfens 12 und der Buchse 13 korrespondiert mit der vertikalen Stellung der Tischplatte 3.

Wird die Tischplatte 3 nun von der Bedienerperson aus ihrer in Figur 6 gezeigten vertikalen Stellung geringfügig ausgelenkt, so führt die Schwerkraft dazu, dass ein Drehmoment um die Zapfenmittelachse 17 erzeugt wird. Dieses Drehmoment bewirkt, dass die Gleitfläche 24 zunehmend mit dem Bremselement 15 in Kontakt kommt, wobei das Bremselement 15 zunehmend komprimiert wird. Aus dieser Kompression resultiert eine Reibkraft zwischen dem Reibelement 15 und der Buchse 13 bzw. deren Innenfläche 25, siehe Figur 6. Die Reibkraft bedingt wiederum ein der Schwerkraft entgegenwirkendes Drehmoment um die Zapfenmittelachse 17, so dass die Schwenkbewegung der Tischplatte 3 aus ihrer vertikalen Stellung in ihre horizontale Stellung abgebremst wird. In der horizontalen Stellung der Tischplatte 3, siehe Fig. 4, befinden sich der zapfen 12 und die Buchse 13 in einer zweiten Stellung zueinander, in welcher das Bremselement 15 komprimiert gegen die Buchse 13 bzw. deren Innenfläche 25 anliegt. In der horizontalen Stellung der Tischplatte 3 ist die von dem Bremselement 15 erzeugte Reibkraft maximal, so dass die Tischplatte 3 nahezu geräuschlos gegen Anschläge 26, siehe Figuren 1 und 2, des Tischgestells 4 anschlägt.

Obwohl die Erfindung vorliegend anhand bevorzugter Ausführungsbeispiele beschrieben wurde, ist sie darauf keineswegs beschränkt, sondern auf vielfältige Weise modifizierbar. Insbesondere sei darauf hingewiesen, dass "ein" vorliegend keine Vielzahl ausschließt.

Selbstverständlich muss das Lager nicht zwei Komponenten eines Klapptisches drehbar miteinander verbinden. Vielmehr kann das Lager beliebige Komponenten eines Möbelstücks drehbar miteinander verbinden.

### BEZUGSZEICHENLISTE

- 1: Klapptisch
- 2: Symmetrieachse
- 3: Tischplatte
- 4: Tischgestell
- 5: Lager
- 6: Eckverbinder
- 7: Profil
- 8: Profil
- 12: zapfen
- 13: Buchse
- 14: Tragprofil
- 15: Bremselement
- 16: Ausnehmung
- 17: zapfenmittelachse
- 21: Querschnitt
- 22: Umfang
- 23: Ausnehmung
- 24: Gleitfläche
- 25: Innenfläche
- 26: Anschlag

## Patentansprüche

1. Gebremstes Lager (5), insbesondere für ein Möbelstück (1),
- mit einem Zapfen (12);
- mit einer Buchse (13), welche den Zapfen (12) drehbar gelagert aufnimmt; und
- mit einem elastisch komprimierbaren, z.B. aus Polyurethan ausgebildeten, Bremselement (15), welches mit dem Zapfen (12) drehfest verbunden ist;
- wobei der Zapfen (12) und die Buchse (13) eine erste Stellung, in welcher das in einer Ausnehmung (23) der Buchse (13) angeordnete Bremselement (15) im Wesentlichen entspannt ist, und eine zweite Stellung zueinander aufweisen, in welcher das Bremselement (15) im Wesentlichen komprimiert gegen einer Gleitfläche der Buchse (13) für ein Erzeugen einer Reibkraft anliegt
- wobei der Zapfen (12) eine Ausnehmung (16) an seinem Umfang (22) aufweist, welche das Bremselement (15) aufnimmt, sich entlang der Mittelachse (17) des Zapfens (12) in diesem erstreckt und als eine bezogen auf die Mittelachse (17) des Zapfens (12) exzentrische Bohrung ausgebildet ist.

2. Lager nach einem der vorangehenden Ansprüche,
**dadurch gekennzeichnet,**
**dass** die Buchse (13) eine Ausnehmung (23) aufweist, in welcher das Bremselement (15) in der ersten Stellung angeordnet ist.

3. Lager nach Anspruch 2,
**dadurch gekennzeichnet,**
**dass** die Buchse (13) eine Gleitfläche (24) aufweist, welche sich an die Ausnehmung (23) anschließt und den Zapfen (12) lagernd umgreift, wobei das Bremselement (15) in der zweiten Stellung gegen die Gleitfläche (24) komprimiert anliegt.

4. Lager nach Anspruch 3,
**dadurch gekennzeichnet,**
**dass** die Gleitfläche (24) und die Ausnehmung (23) entlang der Mittelachse (17) des Zapfens (12) gesehen in etwa eine Birnenform ausbilden.

5. Lager nach einem der vorangehenden Ansprüche,
**dadurch gekennzeichnet,**
**dass** das Bremselement (15) als Vollzylinder und/oder aus Polyurethan ausgebildet ist.

6. Möbelstück (1), insbesondere Klapptisch, mit wenigstens einem Lager (5) nach einem der vorhergehenden Ansprüche.

7. Klapptisch nach Anspruch 6,
**dadurch gekennzeichnet,**
**dass** eine Tischplatte (3) mittels des wenigstens einen Lagers (5) an einem Tischgestell (2) zwischen einer vertikalen Stellung und einer horizontalen Stellung derselben verschwenkbar gelagert angebracht ist, wobei sich der Zapfen (12) und die Buchse (13) in der vertikalen Stellung der Tischplatte (3) in ihrer ersten Stellung und in der horizontalen Stellung der Tischplatte (3) in ihrer zweiten Stellung zueinander befinden, sodass ein Verschwenken der Tischplatte (3) aus ihrer vertikalen Stellung ihre horizontale Stellung abgebremst wird.

## Claims

1. Braked bearing (5), in particular for a piece of furniture (1),
- comprising a journal (12);
- comprising a socket (13) which receives the journal (12) in a rotatably mounted manner; and
- comprising a resiliently compressible braking element (15), which is formed for example of polyurethane and which is rotationally engaged with the journal (12);
- wherein the journal (12) and the socket (13), with respect to one another, have a first position, in which the braking element (15), which is arranged in a recess (23) of the socket (13), is substantially relaxed, and a second position, in which the braking element (15) is positioned substantially compressed against a sliding face of the socket (13) so as to produce a frictional force
- wherein the journal (12) comprises on the periphery (22) thereof a recess (16), which receives the braking element (15), extends in the journal (12) along the central axis (17) thereof, and is in the form of a hole which is eccentric with respect to the central axis (17) of the journal (12).

2. Bearing according to any one of the preceding claims, **characterised in that** the socket (13) comprises a recess (23) in which the braking element (15) is arranged in the first position.

3. Bearing according to claim 2, **characterised in that** the socket (13) comprises a sliding face (24) which follows on from the recess (23) and encloses the journal (12) so as to mount it, the braking element (15) being positioned compressed against the sliding face (24) in the second position.

4. Bearing according to claim 3, **characterised in that** the sliding face (24) and the recess (23) approximately form a pear shape as seen along the central axis (17) of the journal (12).

5. Bearing according to any one of the preceding claims, **characterised in that** the braking element (15) is in the form of a complete cylinder and/or is formed from polyurethane.

6. Piece of furniture (1), in particular a folding table, comprising at least one bearing (5) according to any one of the preceding claims.

7. Folding table according to claim 6, **characterised in that**, by means of the at least one bearing (5), a table top (3) is attached to a table frame (2) so as to be mounted pivotably between a vertical position and a horizontal position thereof, the journal (12) and the socket (13), with respect to one another, being in the first position thereof in the vertical position of the table top (3) and in the second position thereof in the horizontal position of the table top (3), in such a way that pivoting of the table top (3) from the vertical position thereof into the horizontal position thereof is braked.

## Revendications

1. Palier freiné (5), en particulier pour un meuble (1),
- comportant un tenon (12) ;
- comportant une douille (13), qui reçoit le tenon (12) monté rotatif ; et
- comportant un élément de frein (15) élastiquement compressible constitué par ex. de polyuréthane, qui est solidaire en rotation avec le tenon (12) ;
- le tenon (12) et la douille (13) présentant entre eux une première position, dans laquelle l'élément de frein (15) disposé dans un évidement (23) de la douille (13) est essentiellement détendu, et une seconde position, dans laquelle l'élément de frein (15) est en appui essentiellement comprimé contre une surface de glissement de la douille (13) pour produire une force de frottement,
- le tenon (12) présentant un évidement (16) sur sa circonférence (22), qui reçoit l'élément de frein (15), s'étend le long de l'axe médian (17) du tenon (12) dans celui-ci et est formé comme un perçage excentrique par rapport à l'axe médian (17) du tenon (12).

2. Palier selon l'une quelconque des revendications précédentes, **caractérisé par le fait que** la douille (13) présente un évidement (23), dans lequel l'élément de frein (15) est disposé dans la première position.

3. Palier selon la revendication 2, **caractérisé par le fait que** la douille (13) présente une surface de glissement (24), qui se raccorde à l'évidement (23) et enveloppe le tenon (12) en appui, l'élément de frein (15) étant en appui compressé dans la seconde position contre la surface de glissement (24).

4. Palier selon la revendication 3, **caractérisé par le fait que** la surface de glissement (24) et l'évidement (23), vus le long de l'axe médian (17) du tenon (12), ont une forme approximative de poire.

5. Palier selon l'une quelconque des revendications précédentes, **caractérisé par le fait que** l'élément de frein (15) a une forme de cylindre plein et/ou est constitué de polyuréthane.

6. Meuble (1), en particulier table pliante, avec au moins un palier (5) selon l'une des revendications précédentes.

7. Table pliante selon la revendication 6, **caractérisée par le fait que** un plateau de table (3) est apposé monté pivotant au moyen de l'au moins un palier (5) sur un piètement de table (2) entre une position verticale et une position horizontale de celui-ci, le tenon (12) et la douille (13) se trouvant entre eux dans la position verticale du plateau de table (3) dans sa première position et dans la position horizontale du plateau de table (3) dans sa seconde position, de telle sorte qu'un pivotement du plateau de table (3) est freiné de sa position verticale vers sa position horizontale.
